# EUROPÄISCHE PATENTSCHRIFT

(11) **EP 2 945 850 B1**
(45) Veröffentlichungstag und Bekanntmachung des Hinweises auf die Patenterteilung: **25.07.2018**
(21) Anmeldenummer: 14706259.0
(22) Anmeldetag: 09.01.2014
(51) Int. Cl.: B63B 21/00

(54) **VORRICHTUNG ZUM FESTLEGEN VON SCHWIMMKÖRPERN**
ARRANGEMENT FOR MOORING BUOYANT BODIES
ARRANGEMENT POUR L'ARRIMAGE DE CORPS FLOTTANTS

(30) Priorität: 17.01.2013 AT 500292013
(43) Veröffentlichungstag der Anmeldung: 25.11.2015
(73) Patentinhaber: Dual Docker GmbH, 5222 Munderfing (AT)
(72) Erfinder: FUHRMANN, Michael, A-5222 Munderfing (AT)
(74) Vertreter: Patentanwaltskanzlei Hübscher
(86) Internationale Anmeldenummer: PCT/AT2014/050004
(87) Internationale Veröffentlichungsnummer: WO 2014/110610

(56) Entgegenhaltungen:
- WO-A1-2009/015403
- WO-A1-2009/015403
- US-A- 3 459 004
- US-A1- 2007 289 518

## Beschreibung

### Technisches Gebiet

Die Erfindung betrifft eine Vorrichtung zum Festlegen von Schwimmkörpern, insbesondere Booten und Stegen, an einem Landungskörper mit wenigstens zwei je einerends am Schwimmkörper und anderends am Landungskörper mittels Beschlägen an jeweiligen Festmachern festgelegten Haltebäumen aus zwei ineinander teleskopartig verschiebbaren Teilbäumen, die gegeneinander durch eine Federeinrichtung abgestützt sind.

### Stand der Technik

Das Festlegen von Schwimmkörpern, insbesondere Stegen, Schiffen, Booten oder dgl. in Häfen oder Buchten erfolgt üblicherweise durch ein Vertäuen des Schwimmkörpers am Landungskörper, wobei ein Schwimmkörper üblicherweise entweder längsseits oder quer zum Landungskörper anlegt. Liegt der Schwimmkörper längsseits zum Landungskörper an, wird er an Bug und Heck mit dem Landungskörper vertäut. Liegt der Schwimmkörper quer zum Landungskörper, wird er an Bug oder Heck mit dem Landungskörper vertäut und wird das vom Landungskörper abgewandte Schwimmkörperende mittels eines Ankers oder einer Mooringleine festgelegt, um eine unerwünschte Abdrift des Schiffes zu vermeiden. Die Absicherung zu anderen Schiffen bzw. zum Landungskörper hin erfolgt in üblicher Weise mittels Fendern oder dgl.

Nachteilig ist bei diesem Stand der Technik allerdings, dass der Schwimmkörper für den Fall, dass er einerends am Landungskörper mit Seilen befestigt ist und anderends mit einem Anker gehalten wird, stets die Gefahr eines sich lösenden Ankers besteht, und der Schwimmkörper dadurch unkontrolliert abdriftet. Diese Gefahr besteht insbesondere unruhiger See und hat zur Folge, dass andere Schiffe bzw. der Schwimmkörper selbst oder der Landungskörper bedingt durch die vorherrschenden Wind- und Wellenkräfte beschädigt werden.

Deshalb ist es bekannt, Schwimmkörper mittels Haltebäumen an Stegen, Hafenmauern od. dgl. zu befestigen (WO 2009 015403 A1), wobei die Haltebäume insbesondere wenigstens einerends um eine zumindest annähernd vertikale Achse mit einem Beschlag drehfest bzw. drehfedernd am jeweiligen Festmacher festgelegt sind. Gemäß der US 3 459 004 A sind dazu zwei Federpakete vorgesehen, eines, das auf den Baum einwirkende Zugkräfte abfedert und deines, welches Druckkräfte aufnimmt. Der Abstand vom Schwimmkörper zum Landekörper wird mit den beiden Haltebäumen festgelegt, wobei eine Abdrift des Schwimmkörpers zur Seite und schräg nach hinten in Richtung Landungskörper durch das drehfeste bzw. drehfedernde Festlegen der Beschläge an einem Ende der Haltebäume unterbunden wird. Derartige Vorrichtungen leitet Wellen- und Windkräfte, die auf den Schwimmkörper einwirken, direkt über die Haltebäume in den Landungskörper ein. Mit aus der US 3459 004 A bekannten Vorrichtungen können auf den Schwimmkörper einwirkende Kräfte und Energien, insbesondere bei höheren Windstärken und Wellengängen abgefedert und aufgefangen werden, womit eine wesentlich geringere Belastung von Schwimmkörper und Landungskörper gegeben ist. Allerdings hat es sich gezeigt, dass die bislang zum Einsatz gekommenen Teleskopsysteme entweder zu Aufwendig aufgebaut und/oder nicht ausreichend robust aufgebaut sind um unter den materialfeindlichen Bedingungen, wie sie insbesondere auch am Meer vorherrschen über lange Zeit besonders wartungsarm zu funktionieren.

### Darstellung der Erfindung

Der Erfindung liegt ausgehend von einem Stand der Technik der vorgeschilderten Art die Aufgabe zugrunde, eine Vorrichtung zum Festlegen von Schwimmkörpern aller Art zu schaffen, bei möglichst einfachem Aufbau ausreichend robust sind um über lange Zeit besonders wartungsarm zu funktionieren.

Die Erfindung löst diese Aufgabe dadurch, dass das Volumen der Anschlagkörper mit den Anschlagansätzen zumindest dem Verdrängungsvolumen der elastomeren Federkörper in der Anschlagstellung der Anschlagkörper entspricht, wobei dem einen Teilbaum ein zwischen zwei Federpaketen angeordneter, zumindest in Baumlängsrichtung am Teilbaum mit Stiften festgelegter, ringförmiger Federmitnehmer zugeordnet ist, der an zwei voneinander abgewandten Stirnflächen je eine Stütze für eines der beiden Federpakete aufweist, welche Federpakete sich anderends am Teilbaum abstützen, wobei sich das eine Federpaket über ein weiteres Ringelement und eine Distanzhülse am Baumboden abstützt und sich das andere Federpaket an einer Muffe abstützt.

Mit den erfindungsgemäßen Merkmalen wird eine Vorrichtung geschaffen, die nicht nur einen verhältnismäßig einfachen Aufbau aufweist, sondern auch besonders robust ist und einen wartungsarmen Betrieb ermöglicht. Dies wird eben dadurch erreicht, dass eine Mehrzahl elastomerer Federkörper vorgesehen ist, die zwischen den Anschlagkörpern angeordnet sind. Die Federkörper unterliegen somit praktisch keinem Verschleiß durch übermäßige Reibung an anderen Bauteilen, insbesondere auch da die Federwege der einzelnen Federn eher gering sind und sich der gesamte Federweg in Summe aus den Federwegen der Einzelfedern zusammensetzt. Die Anschlagkörper dienen dabei als Führung für die elastomeren Federkörper, die sich in üblicher Weise unter Einwirkung von Druckkräften ausbauchen und im Aufnahmeraum aufgenommen werden können. Anschlagkörper und/oder Federelemente können an ihren gegenüber anderen Bauteilen gleitenden Flächen mit einer reibungsvermindernden Oberfläche ausgestattet sein. Bei übermäßiger Beanspruchung gehen die Anschlagkörper auf Anschlag und vermeiden eine Zerstörung der Federkörper. Ebenso ergibt sich eine stark progressive Federkennlinie, wenn das Volumen des Aufnahmeraums zumindest annähernd dem des unter Einwirkung von Druckkräften verdrängten Elastomervolumen entspricht. Ein zusätzliches Abspannen der Haltebäume mit Springleinen od. dgl. ist von Vorteil um Querkräfte über diese abtragen zu können, die Haltebäume sollen im Idealfall ja nur Zug- und Druckkräfte übertragen.

Um in vorteilhafter Weise nicht nur Druck- bzw. auch Zugkräfte aufnehmen zu könne, welche auf den Haltebaum einwirken, empfiehlt es sich, dass Anschlagkörper und Federkörper zu zwei Federpaketen zusammengefasst sind, von denen das eine auf den Haltebaum in Baumlängsrichtung einwirkende Zugkräfte und das andere auf den Haltebaum in Baumlängsrichtung einwirkende Druckkräfte aufnimmt. Konstruktiv ist dies beispielsweise dadurch gelöst, dass einem Teilbaum ein zwischen den zwei Federpaketen angeordneter, zumindest in Baumlängsrichtung am Teilbaum festgelegter, Federmitnehmer zugeordnet ist, der an zwei voneinander abgewandten Stirnflächen je eine Stützfläche für je eines der beiden Federpakete aufweist, welche Federpakete sich anderends am anderen Teilbaum abstützen.

Damit der gerade nicht benötigte Haltebaum nicht zu einer Behinderung oder Gefahr für Schiffe wird bzw. um Beschädigungen beim An- und Ablegen zu vermeiden, ist dem einen Haltebaumende insbesondere ein Beschlag, insbesondere eine Vorrichtung, zugeordnet, mit dem der Haltebaum um eine zumindest annähernd horizontale Achse gegen die Kraft einer Feder zwischen einer Kupplungslage und einer Ruhelage schwenkverstellbar ist, wobei die Feder in Baumlängsrichtung wirkend im Haltebaum angeordnet ist und die Feder ein Seil vorspannt, das die Achse übergreifend anderends am Beschlag angreift. Um dabei einen möglichst vorteilhaften Gewichtsausgleich zu schaffen, empfiehlt es sich, das Seil um einen vom Beschlag ausgebildeten Exzenter zu legen, der mit dem Haltebaum zwischen der Kupplungslage und der Ruhelage verschwenkbar ist. Der Exzenter trägt dem Umstand Rechnung, dass die erforderliche Haltekraft bei einem Verschwenken des Haltebaums aus der Horizontalen in Richtung seiner aufgestellten Ruhelage abnimmt.

Auch wenn die elastomeren Federelemente durchwegs eine kontinuierliche Dämpfung aufweisen, kann es von Vorteil bzw. auch erforderlich sein, zusätzliche Verschiebedämpfer vorzusehen, also Dämpfungselemente, die ein Aufschaukeln des Federmastsystems zu einer Resonanzfrequenz hin unterbinden. Besonders robuste Verhältnisse ergeben sich, wenn die Beschläge als Kugelgelenke ausgebildet sind. Diese Kugelgelenke können hohe Kräfte übertragen. Querkräfte sind allerdings in diesem Fall zwingend durch eine Abspannung der Haltebäume mit Springleinen oder Seilen zu bewerkstelligen. Um diverse Halte- und Springleinen vorteilhaft sicher und unnachgiebig (schlupffrei) festlegen zu können, empfiehlt es sich, den Beschlägen Klampen zuzuordnen, die im gegenüber dem Klampenhals verbreiterten Klampenkopf wenigstens eine Aufnahmeöse für ein Seil und eine zur Aufnahmeöse mit einem Nutgrund hinweisende und sich zum Nutgrund verjüngende Nut aufweisen. Seile werden beispielsweise in die sich keilförmig zum Nutgrund hin verjüngende Nut eingelegt und ein- oder mehrfach durch die Aufnahmeöse(n) gezogen und zudem in üblicher Weise um die Klampe gewickelt und festgelegt. Ein Nachrutschen des Seils ist somit auch bei größten Belastungen nicht zu befürchten.

### Kurze Beschreibung der Zeichnung

In der Zeichnung ist die Erfindung anhand eines Ausführungsbeispiels schematisch dargestellt. Es zeigen
- Fig. 1: eine erfindungsgemäße Vorrichtung im teilgeschnittenen Querschnitt,
- Fig. 2: einen vergrößerten Ausschnitt der Vorrichtung aus Fig. 1,
- Fig. 3: eine Konstruktionsvariante eines Beschlages zum Festlegen eines erfindungsgemäßen Haltebaums in teilgeschnittener Seitenansicht,
- Fig. 4: die Vorrichtung aus Fig. 2 in teilgeschnittener Draufsicht und
- Fig. 5 und 6: eine weitere Variante eines Beschlages zum Festlegen eines erfindungsgemäßen Haltebaums in Ansicht und Draufsicht.

### Weg zur Ausführung der Erfindung

Eine Vorrichtung zum Festlegen von Schwimmkörpern 1, beispielsweise von Stegen, Booten oder dgl., an einem Landungskörper 2, insbesondere einer Hafenmole oder dgl., umfasst zwei je einerends am Schwimmkörper 1 und anderends am Landungskörper 2 mittels Beschlägen 3 an jeweiligen Festmachern 4 festgelegte Haltebäume 5 aus zwei ineinander teleskopartig verschiebbaren Teilbäumen 6, 7, die gegeneinander durch eine Federeinrichtung abgestützt sind.

Die Federeinrichtung umfasst mit Abstand in Baumlängsrichtung 8 angeordnete Anschlagkörper 9 und zwischen den Anschlagkörpern 9 vorgesehene elastomere Federkörper 10. Zudem weisen die Anschlagkörper 9 und die Federkörper 10 mit in Baumlängsrichtung vorstehende Anschlagsätzen 11 auf, welche die Federkörper 10 unter Freilassung eines Aufnahmeraums 12 übergreifen, wobei das Volumen des Aufnahmeraums 12 zumindest dem Verdrängungsvolumen der elastomeren Federkörper 10 in der Anschlagstellung der Anschlagkörper 9 entspricht.

Die Anschlagkörper 9 und die Federkörper 10 sind zu zwei Federpaketen 13, 14 zusammengefasst, von denen das eine auf den Haltebaum in Baumlängsrichtung einwirkende Zugkräfte und das andere auf den Haltebaum in Baumlängsrichtung einwirkende Druckkräfte aufnimmt.

Insbesondere ist dem einen Teilbaum 7, der vom Teilbaum 6 aufgenommen und umfasst wird, ein zwischen den zwei Federpaketen 13, 14 angeordneter, zumindest in Baumlängsrichtung 8 am Teilbaum 7 mit Stiften 15 festgelegter ringförmiger Federmitnehmer 16 zugeordnet, der an zwei voneinander abgewandten Stirnflächen je eine Stütze für eines der beiden Federpakete 13, 14 aufweist, welche Federpakete 13, 14 sich anderends am Teilbaum 6 abstützen, wobei sich das Federpaket 13 über ein weiteres Ringelement 17 und eine Distanzhülse 18 am Baumboden 19 abstützt und sich das Federpaket 14 an einer Muffe 20 abstützt.

Der Beschlag 3 ist im Ausführungsbeispiel nach Fig. 1 nach Art einer Kugelkopfführung mit einem Kugelkopf 21 ausgebildet. Das der Kugelkopf 21 anordnungsmäßig auch mit der Aufnahmepfanne vertauscht werden kann, ist in den Fig. 4 und 5 angedeutet, in denen der Kugelkopf festmacherseitig vorgesehen ist und demgemäß die Pfanne dem Baum zugeordnet ist.

Um einen vorteilhaften, konstruktiv einfachen und wartungsarmen Gewichtsausgleich für den Baum zu schaffen bzw. um den Baum bei Nichtbedarf in einer ordnungsgemäß gesicherte Lage halten zu können, ist es vorgesehen (Fig. 2 und 3), einem Haltebaumende einen Beschlag 3 zuzuordnen, mit dem der Haltebaum 5 um eine zumindest annähernd Horizontalachse 22 gegen die Kraft einer Feder 23, einer Schraubenfeder, zwischen einer Kupplungslage und einer Ruhelage schwenkverstellbar ist. Dabei ist die Feder 23 in Baumlängsrichtung 8 wirkend im Baum 5 angeordnet und spannt dabei ein Seil 24 vor, das die Achse 22 übergreifend anderends am Beschlag 3, insbesondere am Festmacher 4, festgelegt ist. Das Seil 24 ist dabei um einen vom Beschlag 3 ausgebildeten Exzenter 25 gelegt, der mit dem Haltebaum 5 zwischen der Kupplungslage und der Ruhelage verschwenkbar ist.

Um eine ordnungsgemäße Befestigung von zusätzlich erforderlichen Abspannseilen, insbesondere eine schlupffreie Befestigung, zu ermöglichen, ist den Beschlägen 3 insbesondere ein Klampen 26 zugeordnet, der im gegenüber dem Klampenhals 27 verbreiterten Klampenkopf 28 Aufnahmeösen 29 für ein Seil und ein sich zu den Aufnahmeösen 29 mit einem Nutgrund 30 hinweisende und sich zum Nutgrund 30 verjüngende Nut 31 aufweisen.

## Patentansprüche

1. Vorrichtung zum Festlegen von Schwimmkörpern (1), insbesondere Booten und Stegen, an einem Landungskörper (2) mit wenigstens zwei je einerends am Schwimmkörper (1) und anderends am Landungskörper (2) mittels Beschlägen (3) an jeweiligen Festmachern (4) festgelegten Haltebäumen (5) aus zwei ineinander teleskopartig verschiebbaren Teilbäumen (6, 7), die gegeneinander durch eine Federeinrichtung abgestützt sind, wobei die Federeinrichtung mit Abstand in Baumlängsrichtung (8) angeordnete Anschlagkörper (9) und zwischen den Anschlagkörpern (9) vorgesehene elastomere Federkörper (10) umfasst und wobei die Anschlagkörper (9) die Federkörper (10) mit in Baumlängsrichtung vorstehenden Anschlagansätzen (11) unter Freilassung eines Aufnahmeraumes (12) übergreifen, **dadurch gekennzeichnet, dass** dessen Volumen zumindest dem Verdrängungsvolumen der elastomeren Federkörper (10) in der Anschlagstellung der Anschlagkörper (9) entspricht, wobei dem einen Teilbaum (7) ein zwischen zwei Federpaketen (13, 14) angeordneter, zumindest in Baumlängsrichtung (8) am Teilbaum (7) mit Stiften (15) festgelegter, ringförmiger Federmitnehmer (16) zugeordnet ist, der an zwei voneinander abgewandten Stirnflächen je eine Stütze für eines der beiden Federpakete (13, 14) aufweist, welche Federpakete (13, 14) sich anderends am Teilbaum (6) abstützen, wobei sich das Federpaket (13) über ein weiteres Ringelement (17) und eine Distanzhülse (18) am Baumboden (19) abstützt und sich das Federpaket (14) an einer Muffe (20) abstützt.

2. Vorrichtung nach Anspruch 1, **dadurch gekennzeichnet, dass** Anschlagkörper (9) und Federkörper (10) zu zwei Federpaketen (13, 14) zusammengefasst sind, von denen das eine auf den Haltebaum (5) in Baumlängsrichtung (8) einwirkende Zugkräfte und das andere auf den Haltebaum (5) in Baumlängsrichtung (8) einwirkende Druckkräfte aufnimmt.

3. Vorrichtung nach Anspruch 2, **dadurch gekennzeichnet, dass** einem Teilbaum (7) ein zwischen den zwei Federpaketen (13, 14) angeordneter, zumindest in Baumlängsrichtung (8) am Teilbaum (7) festgelegter, Federmitnehmer (16) zugeordnet ist, der an zwei voneinander abgewandten Stirnflächen je eine Stützfläche für je eines der beiden Federpakete (13, 14) aufweist, welche Federpakete (13, 14) sich andernends am anderen Teilbaum (6) abstützen.

4. Vorrichtung nach Anspruch 1 oder 2, **dadurch gekennzeichnet, dass** einem Haltebaumende ein Beschlag (3) zugeordnet ist, mit dem der Haltebaum (5) um eine zumindest annähernd horizontale Achse (22) gegen die Kraft einer Feder (23) zwischen einer Kupplungslage und einer Ruhelage schwenkverstellbar ist, wobei die Feder (23) in Baumlängsrichtung (8) wirkend im Haltebaum (5) angeordnet ist und die Feder (23) ein Seil (24) vorspannt, das die Achse (22) übergreifend anderends am Beschlag (3) angreift.

5. Vorrichtung nach Anspruch 4, **dadurch gekennzeichnet, dass** das Seil um einen vom Beschlag ausgebildeten Exzenter (25) gelegt ist, der mit dem Haltebaum (5) zwischen der Kupplungslage und der Ruhelage verschwenkbar ist.

6. Vorrichtung nach einem der Ansprüche 1 bis 5, **dadurch gekennzeichnet, dass** den Haltebäumen (5) ein Verschiebedämpfer zugehört.

7. Vorrichtung nach einem der Ansprüche 1 bis 6, **dadurch gekennzeichnet, dass** die Beschläge (3) als Kugelgelenke ausgebildet sind.

8. Vorrichtung nach einem der Ansprüche 1 bis 7, **dadurch gekennzeichnet, dass** den Beschlägen (3) Klampen (26) zugeordnet sind, die im gegenüber dem Klampenhals (27) verbreiterten Klampenkopf (28) wenigstens eine Aufnahmeöse (29) für ein Seil und eine sich zur Aufnahmeöse (29) mit einem Nutgrund (30) hinweisende und sich zum Nutgrund (30) verjüngende Nut (31) aufweisen.

## Claims

1. Device for fixing floating bodies (1), in particular boats and pontoons, to a landing body (2), having at least two holding trees (5), which are each fixed at one end on the floating body (1) and at the other end on the landing body (2) by means of fittings (3) at respective mooring points (4), the holding trees consisting of two subtrees (6, 7) which are telescopically displaceable one inside the other and supported against one another by a spring unit, wherein the spring unit comprises stop bodies (9) arranged at a spaced interval in the tree longitudinal direction (8) and elastomeric spring bodies (10) provided between the stop bodies (9), and wherein the stop bodies (9) engage over the spring bodies (10) with stop projections (11) protruding in the tree longitudinal direction while leaving open a receiving space (12), **characterised in that** the volume thereof corresponds at least to the displacement volume of the elastomeric spring bodies (10) in the stop position of the stop bodies (9), wherein an annular spring driver (16) which is arranged between two spring packets (13, 14) and is fixed at least in the tree longitudinal direction (8) on the subtree (7) with pins (15) is allocated to one subtree (7), said spring driver having, on each of two end faces facing away from one another, a support for one of the two spring packets (13, 14), these spring packets (13, 14) being supported at the other end on the subtree (6), wherein the spring packet (13) is supported via a further annular element (17) and a spacer sleeve (18) on the tree base (19) and the spring packet (14) is supported on a collar (20).

2. Device as claimed in claim 1, **characterised in that** stop bodies (9) and spring bodies (10) are combined to form two spring packets (13, 14), of which one absorbs traction forces acting on the holding tree (5) in the tree longitudinal direction (8) and the other absorbs compression forces acting on the holding tree (5) in the tree longitudinal direction (8).

3. Device as claimed in claim 2, **characterised in that** a spring driver (16) which is arranged between the two spring packets (13, 14) and is fixed at least in the tree longitudinal direction (8) on the subtree (7) is allocated to one subtree (7), said spring driver having, on each of two end faces facing away from one another, a support surface for one of the two spring packets (13, 14), which spring packets (13, 14) are supported at the other end on the other subtree (6).

4. Device as claimed in claim 1 or 2, **characterised in that** a fitting (3) is allocated to one holding tree end, by means of which fitting the holding tree (5) is pivotably adjustable about an at least approximately horizontal axis (22) against the force of a spring (23) between a coupling position and a non-operative position, wherein the spring (23) is arranged acting in the tree longitudinal direction (8) in the holding tree (5) and the spring (23) pretensions a cable (24) which engages at the other end on the fitting (3) while engaging over the axis (22).

5. Device as claimed in claim 4, **characterised in that** the cable is laid around an eccentric (25) which is formed by the fitting and can be pivoted with the holding tree (5) between the coupling position and the non-operative position.

6. Device as claimed in any one of claims 1 to 5, **characterised in that** a displacement damper appertains to the holding trees (5).

7. Device as claimed in any one of claims 1 to 6, **characterised in that** the fittings (3) are designed as ball joints.

8. Device as claimed in any one of claims 1 to 7, **characterised in that** cleats (26) are allocated to the fittings (3) and, in the cleat head (28) which is widened with respect to the cleat neck (27), have at least one receiving eye (29) for a cable and a groove (31) which points with a groove base (30) towards the receiving eye (29) and tapers towards the groove base (30).

## Revendications

1. Dispositif d'amarrage de corps flottants (1), en particulier de bateaux et d'appontements, à un corps de débarquement (2), avec au moins deux arbres de retenue (5), fixés respectivement à une extrémité au corps flottant (1) et à l'autre extrémité au corps de débarquement (2) au moyen de ferrures (3) fixées aux points d'amarrages (4) respectives, constitués de deux sous-arbres (6, 7) télescopiques, maintenus en appui l'une contre l'autre par un dispositif à ressort, le dispositif à ressort comprenant des corps de butée (9) disposés à intervalle dans la direction longitudinale (8) de l'arbre et des corps élastiques (10) élastomères prévus entre les corps de butée (9), et les corps de butée (9) recouvrant les corps élastiques (10) avec des têtes de butée (11) en saillie dans la direction longitudinale de l'arbre, en laissant libre un espace récepteur (12), **caractérisé en ce que** son volume correspond au moins au volume de compression des corps élastiques (10) élastomères lorsque les corps de butée (9) sont en position de butée, un entraineur ressort (16), de forme annulaire, fixé avec des tiges (15) dur le sous-arbre (7), au moins dans la direction longitudinale (8) de l'arbre, disposé entre deux groupes de ressorts (13, 14), étant associé à l'un des sous-arbres (7), qui comporte au niveau de deux faces frontales détournées l'une de l'autre, respectivement un appui pour l'un des deux groupes de ressorts (13, 14), lesquels groupes de ressorts (13, 14) s'appuient à l'autre extrémité sur le sous-arbre (6), le groupe de ressorts (13) s'appuyant sue le fond (19) de l'arbre par le biais d'un autre élément annulaire (17) et d'une douille d'écartement (18) et le groupe de ressorts (14) s'appuyant sur un manchon (20).

2. Dispositif selon la revendication 1, **caractérisé en ce que** le corps de butée (9) et le corps élastique (10) sont rassemblés en deux groupes de ressorts (13, 14) dont l'un reçoit des forces de traction agissant dans la direction longitudinale (8) de l'arbre de retenue (5), et l'autre, des forces de pression agissant dans la direction longitudinale (8) de l'arbre sur l'arbre de retenue (5).

3. Dispositif selon la revendication 2, **caractérisé en ce qu'**un entraineur ressort (16), fixé au moins dans la direction longitudinale (8) de l'arbre sur le sous-arbre (7), disposé entre les deux groupes de ressorts (13, 14) est associé au sous-arbre (7), qui comporte au niveau de deux faces frontales détournées l'une de l'autre, respectivement une surface d'appui pour respectivement l'un des deux groupes de ressorts (13, 14) lesquels groupes de ressorts (13, 14) s'appuient à l'autre extrémité sur l'autre sous-arbre (6).

4. Dispositif selon la revendication 1 ou 2, **caractérisé en ce qu'**une ferrure (3) est associée à une extrémité de l'arbre de retenue, avec laquelle l'arbre de retenue (5) peut être placé réglable en pivotement entre un état d'accouplement et une position de repos, contre la force d'un ressort (23), autour d'un axe (22) au moins à peu près horizontal, le ressort (23) étant disposé dans la direction longitudinale (8) de l'arbre agissant dans l'arbre de retenue (5) et le ressort (23) précontraignant un câble (24) qui saisit l'axe (22) par recouvrement à l'autre extrémité au niveau de la ferrure (3).

5. Dispositif selon la revendication 4, **caractérisé en ce que** le câble est posé autour d'un excentrique (25) réalisé par la ferrure, qui peut être placé pouvant pivoter avec l'arbre de retenue (5) entre l'état d'accouplement et la position de repos.

6. Dispositif selon l'une des revendications 1 à 5, **caractérisé en ce qu'**un amortisseur de déplacement est associé à l'arbre de retenue (5).

7. Dispositif selon l'une des revendications 1 à 6, **caractérisé en ce que** les ferrures (3) sont réalisées en tant qu'articulations à rotule.

8. Dispositif selon l'une des revendications 1 à 7, **caractérisé en ce que** des taquets (26) sont associés aux ferrures (3) qui comportent, dans la tête de taquet (28) élargie par rapport au col du taquet (27), au moins un oeillet de réception (29) pour un câble et une rainure (31) se rétrécissant vers le fond de la rainure (30) et pointant vers le fond (30) de la rainure vers l'oeillet de réception (29),
